# FASCICULE DE BREVET EUROPEEN

(11) **EP 1 328 450 B1**
(45) Date de publication et mention de la délivrance du brevet: **01.09.2004**
(21) Numéro de dépôt: 01976399.4
(22) Date de dépôt: 11.10.2001
(51) Int. Cl.: B65D 83/14, B05B 11/00

(54) **DISPOSITIF DE FIXATION D'UN DISTRIBUTEUR SUR LE COL D'UN FLACON**
VORRICHTUNG ZUR BEFESTIGUNG EINER AUSGABEEINHEIT AUF EINEM FLASCHENHALS
DEVICE FOR FIXING A DISPENSER ON A BOTTLE NECK

(30) Priorité: 23.10.2000 FR 0013567
(43) Date de publication de la demande: 23.07.2003
(73) Titulaire: VALOIS S.A.S., 27110 Le Neubourg (FR)
(72) Inventeur: GARCIA, Firmin, F-27000 Evreux (FR); LIGNY, Jean-Jacques, F-27000 Evreux (FR)
(74) Mandataire: CAPRI
(86) Numéro de dépôt international: PCT/FR2001/003145
(87) Numéro de publication internationale: WO 2002/034646

(56) Documents cités:
- EP-A- 0 806 248
- FR-A- 2 508 136
- US-A- 4 773 553
- US-A- 5 299 703
- US-A- 5 941 428

## Description

La présente invention concerne un dispositif de fixation pour fixer un organe de distribution sur le col d'un récipient, et plus généralement un distributeur de produit fluide utilisant un tel organe de fixation.

Dans le conditionnement des parfums, de la cosmétique ou des produits pharmaceutiques, il est fréquent de conditionner le produit fluide dans un distributeur qui comprend un récipient formant un réservoir, un organe de distribution sous la forme d'une pompe, d'une valve ou d'une tête de distribution quelconque. Pour fixer l'organe de distribution sur le récipient, en général au niveau de son col, il est connu d'utiliser des dispositifs de fixation qui réalisent une fixation étanche de l'organe de distribution sur le col du récipient.

Il existe plusieurs techniques permettant aux dispositifs de fixation de s'accrocher sur le col du récipient. Il existe trois grands types de fixation connus, à savoir le vissage, le sertissage et l'encliquetage. Dans la fixation par vissage, il est nécessaire que la paroi externe du col présente un filetage. Dans les techniques d'encliquetage et de sertissage, il est nécessaire que la paroi externe du col présente un profil approprié permettant de coopérer par encliquetage ou par sertissage. En général, il est commun de réaliser le col avec un renfort qui fait saillie radialement vers l'extérieur de manière à définir un rebord inférieur qui s'étend vers l'intérieur pour rejoindre une partie rétrécie du col qui se raccorde ensuite sur un épaulement formé par le corps du réservoir. Il s'agit là d'une conception tout à fait classique pour un col de récipient. Avec un tel col pourvu d'un renfort et d'un rebord inférieur, il est possible de venir s'encliqueter ou sertir en dessous du rebord inférieur.

Nous nous intéresserons plus particulièrement au type de fixation par encliquetage. Il existe déjà de nombreux dispositifs de fixation par encliquetage sur un col muni d'un renfort et d'un rebord inférieur. Ce genre de dispositif de fixation par encliquetage utilise habituellement une bague formant une collerette d'appui annulaire qui vient en appui sur l'extrémité supérieure du col, ainsi qu'une jupe périphérique qui s'étend autour du col et qui présente des profils saillants intérieurs qui viennent coopérer avec le rebord inférieur du col. Ainsi, la bague est fixée sur le col en prenant d'une part appui sur le col au niveau de la collerette d'appui et sous le rebord au niveau des profils formés par la jupe. Encore une fois, il existe plusieurs techniques pour amener les profils saillants internes de la jupe en dessous du rebord inférieur. Selon une technique décrite dans le document US 4 773 553, on utilise une frette extérieure engagée autour de la bague, et plus particulièrement autour de la jupe, pour déformer la jupe en dessous du rebord inférieur. La jupe peut être formée par un cylindre continu, mais elle peut également se présenter sous la forme de pattes périphériques alignées. Avant l'engagement de la frette, la jupe présente des saillies externes qui sont déplacées par fluage de matière en dessous du rebord inférieur par la frette qui est abaissée en force sur la bague. Dans cette technique, on se sert de la frette pour déformer une partie de la jupe de l'extérieur vers l'intérieur sous le rebord inférieur. Il existe encore d'autres techniques, comme par exemple celle décrite dans le document FR 2 769 860 qui concerne un système de fixation dont la jupe de la bague présente un cordon saillant continu interne qui vient se loger en force en dessous du rebord inférieur. Dans ce système de fixation, la frette qui recouvre la bague ne participe pas à la fixation en dessous du rebord inférieur, mais ne remplit qu'un but esthétique en masquant la bague de fixation. Il est à noter qu'avec ce système de fixation, le passage du cordon d'encliquetage interne sur le renfort du col a pour effet de dilater la bague, de sorte qu'il n'est pas possible de monter une frette d'habillage qui vient en contact de la bague au niveau du cordon d'encliquetage interne. Dans ce document FR 2 769 860, il est prévu de réaliser un épaulement dans la bague de sorte qu'il est créé un espace entre la frette et la jupe de la bague au niveau du cordon d'encliquetage. Ainsi, la jupe peut librement se déformer vers l'extérieur sans endommager ou être gênée par la frette d'habillage.

La fixation réalisée par le premier système décrit dans le document US 4 773 553 réalise une très bonne fixation indémontable puisque la jupe de la bague est bloquée sous le rebord inférieur par la frette qui vient la recouvrir. En revanche, il n'est pas possible de monter la frette sur la bague avant le montage de la bague sur un col de récipient. D'autre part, la fixation réalisée par le système du document FR 2 769 860 permet certes un montage préalable de la frette d'habillage sur la bague mais la fixation n'est pas fiable étant donné que rien ne vient bloquer le cordon d'encliquetage sous le rebord inférieur. Il est par conséquent possible de retirer la bague du col avec un certain effort.

La présente invention a pour but de remédier aux inconvénients précités de l'art antérieur en définissant un dispositif de fixation sûr et indémontable qui peut être mis en place sur le col d'un récipient alors que sa frette d'habillage est déjà en place. En outre, ni la bague ni la frette n'a besoin de réaliser un décrochement de sorte que la frette peut venir en contact de la jupe en permanence, même lors du montage du dispositif de fixation sur le col d'un récipient.

Le document EP 0 806 248 décrit un dispositif de fixation de pompe ou de valve sur un col pourvu d'un renfort. Le dispositif de fixation comprend une bague, une frette et une douille. La bague forme une jupe en prise dans la frette. La douille est également engagée dans la frette sous la jupe de la bague. Dans cette position, la douille fait saillie en dessous de la frette de sorte qu'en montant ce dispositif sur un col de récipient, l'extrémité inférieure de la douille vient en contact d'appui sur l'épaulement du récipient ce qui la contraint à se déplacer à l'intérieur de la frette en direction de la bague. En remontant à l'intérieur de la frette, la douille déforme l'extrémité inférieure de la jupe de la bague grâce à une surface chanfreinée qui vient se loger entre la frette et la jupe. En position finale, l'extrémité inférieure de la jupe est fortement déformée vers l'intérieur sous le renfort du récipient.

Dans ce dispositif de fixation de l'art antérieur, on se sert donc d'un élément additionnel, à savoir la douille, pour déformer la jupe vers l'intérieur. Cet élément additionnel doit non seulement être fabriqué, certainement par moulage, mais il doit encore être prémonté dans la frette. Ceci implique l'utilisation d'outillages spécifiques de moulage et de montage qui induisent un coût supplémentaire.

La présente invention cherche à remédier à ces inconvénients de l'art antérieur.

Pour atteindre ces buts, la présente invention propose un dispositif de fixation selon la revendication 1, pour fixer un organe de distribution sur le col d'un récipient, ledit dispositif comprenant une bague formant une collerette d'appui annulaire destinée à venir en appui, avec un joint éventuellement interposé, sur le haut du col et une jupe périphérique destinée à entourer le col, la jupe définissant une extrémité libre au-dessus de laquelle est formée au moins une zone de déformation, la jupe se déformant vers l'intérieur au niveau de la zone de déformation lorsqu'une poussée est exercée axialement sur son extrémité libre, des moyens d'empêchement étant prévus pour empêcher la jupe de se déformer vers l'extérieur, caractérisé en ce que l'extrémité libre de la jupe est en contact des moyens d'empêchement après déformation de la zone de déformation vers l'intérieur. La jupe se déforment obligatoirement vers l'intérieur étant donné qu'elle est empêchée de se déformer vers l'extérieur par les moyens d'empêchement qui peuvent se présenter sous la forme d'une frette d'habillage engagée autour et de préférence en contact de la jupe.

Contrairement au document US 4 773 553, la frette d'habillage ne sert pas à pousser la jupe sous le rebord inférieur, mais simplement à empêcher sa déformation vers l'extérieur. La déformation de la jupe vers l'intérieur est entièrement générée par la poussée sur son extrémité libre.

L'invention a également pour objet un distributeur de produit fluide selon la revendication 9, comprenant :
- un récipient définissant un corps formant un réservoir pour le produit fluide, ledit corps formant un épaulement à partir duquel s'étend un col, ledit col étant pourvu d'un renfort qui fait saillie radialement vers l'extérieur de manière à définir un rebord inférieur qui s'étend vers l'intérieur pour rejoindre une partie rétrécie du col qui se raccorde sur l'épaulement du corps,
- un organe de distribution, tel qu'une pompe ou une valve, monté sur le col du récipient, et
- un dispositif de fixation pour fixer l'organe de distribution sur le col du récipient, ledit dispositif comprenant une bague formant une collerette d'appui annulaire destinée à venir en appui, avec un joint éventuellement interposé, sur le haut du col et une jupe périphérique destinée à entourer le col, la jupe définissant une extrémité libre, la jupe comprenant au moins une zone de déformation située au niveau du rebord inférieur, la jupe se déformant vers l'intérieur sous le rebord en prenant appui avec son extrémité libre sur l'épaulement du corps.

Selon une forme de réalisation, la zone de déformation peut comprendre une diminution locale de l'épaisseur de paroi de la jupe. D'autre part, la jupe peut former des pattes séparées par des fentes longitudinales.

Avantageusement, la zone de déformation comprend une rainure extérieure et une rainure intérieure. La rainure intérieure, lors de la déformation vers l'intérieur, vient se loger sous le rebord inférieur et fixe ainsi la bague sur le col du récipient.

Selon une autre caractéristique, la zone de déformation comprend une nervure intérieure apte à se déplacer par pivotement vers l'intérieur lorsqu'une poussée est exercée axialement sur l'extrémité libre d'une patte. Plus précisément, la nervure intérieure vient en prise sous le rebord inférieur du col en se déplaçant non seulement vers l'intérieur mais entraînant en outre vers le bas le reste de la bague, ce qui contribue à appuyer fortement la collerette d'appui sur l'extrémité supérieure du col. On peut ainsi réaliser une étanchéité à ce niveau, éventuellement sans utiliser de joint de col. Selon une forme de réalisation pratique, la nervure est définie par deux rainures internes.

Selon une autre caractéristique, les pattes sont séparées par des segments de jupe non déformables, les extrémités libres des pattes faisant saillie par rapport aux segments de jupe, lorsque les pattes ne sont pas déformées, et viennent sensiblement en contact de l'épaulement du corps lorsque les pattes sont déformées.

L'invention sera maintenant plus amplement décrite en référence aux dessins joints donnant à titre d'exemples non limitatifs un mode de réalisation de l'invention. Sur les dessins :
- les figures 1 et 2 sont des vues en section transversale verticale partielle à travers un dispositif de fixation selon l'invention en cours de montage sur un col,
- la figure 3 est une vue similaire à celle de la figure 1 avec le dispositif de fixation selon l'invention fixé sur le col,
- la figure 4 est une vue en plan de l'intérieur de la jupe du dispositif de fixation des figures 1 à 3, et
- la figure 5 est une vue similaire à la figure 4 d'une variante de jupe.

Sur les figures 1 à 3, il n'a été représenté que la partie supérieure droite d'un distributeur de produit fluide montrant la partie droite d'un col de récipient en prise avec un dispositif de fixation dont uniquement la partie droite est représentée. Il va de soi que la partie gauche du col et du dispositif de fixation sont totalement identiques par symétrie miroir. C'est pourquoi il n'a été représenté que la partie droite de manière agrandie pour montrer plus clairement les détails.

Dans son ensemble, le distributeur de produit fluide comprend un récipient, un organe de distribution par exemple une pompe ou une valve et un dispositif de fixation pour fixer l'organe de distribution sur le récipient.

Le récipient 4 est d'un type tout à fait classique définissant un corps formant un réservoir pour contenir le produit fluide. Le corps au niveau de son extrémité supérieure forme un épaulement 45 à partir duquel s'étend un col 41. Le col est pourvu d'un renfort 42 qui fait saillie radialement vers l'extérieur de manière à définir un rebord inférieur 43. Ce rebord inférieur qui s'étend vers l'intérieur rejoint une partie rétrécie 44 du col qui se raccorde sur l'épaulement 45 du corps. Au niveau de son extrémité supérieure 46, le col 41 forme un jonc d'étanchéité annulaire 460.

Il existe de nombreux récipients, flacons ou bouteilles incorporant ces caractéristiques.

Le dispositif de fixation de l'invention permet de fixer une pompe, une valve ou une autre forme de tête de distribution sur le col 41 du récipient 4.

Pour ce faire, le dispositif de fixation comprend une bague 2 formant des moyens de réception (non représentés) pour maintenir fixement la pompe ou la valve. En général, la bague forme un logement d'encliquetage dans lequel une collerette formée par le corps de la pompe ou de la valve est encliquetée. Le logement d'encliquetage forme la partie centrale de la bague avec un trou de passage pour la tige d'actionnement de la pompe ou de la valve. Autour du logement d'encliquetage (non représenté), s'étend une collerette d'appui annulaire 20 destinée à venir en appui, avec un joint 5 éventuellement interposé, sur le haut 46 du col, de manière à écraser le joint 5 ou la collerette 20 sur un jonc d'étanchéité 460. Sur sa périphérie extérieure, la collerette d'appui 20 se raccorde vers le bas à une jupe périphérique 21, et vers le haut à une douille 24. La jupe 21 et la douille 24 peuvent être situées dans l'alignement l'une de l'autre. C'est précisément le cas sur les figures 1 à 3, de sorte que la paroi externe de la bague forme un cylindre circulaire.

La jupe périphérique 21 présente un diamètre interne qui lui permet de s'engager sur le col 41 du récipient 4. De cette manière, la jupe 21 entoure le col 41 avec un contact non serrant ou un faible jeu. Quoiqu'il en soit, le montage de la jupe sur le col ne doit pas être gêné par un frottement excessif. Etant donné que le col 41 est formé avec un renfort 42 de diamètre supérieur, on peut dire que le diamètre interne de la jupe 21 est sensiblement égal ou légèrement supérieur au diamètre externe du renfort 42 qui forme une paroi externe cylindrique 47.

La jupe périphérique 21 forme en outre des pattes 22 reliées à la jupe par une de leurs extrémités et s'étendant vers le bas sur les figures pour se terminer par des extrémités libres 220. Les pattes 22 peuvent s'étendre côte à côte sur la totalité de la périphérie de la jupe 21 en étant espacées par des fentes, ou en variante, les pattes 22 peuvent être réparties régulièrement sur la périphérie de la jupe 21 avec des segments de jupe non déformables 23 interposés entre elles, comme on peut le voir sur la figure 4. Les pattes 22 s'étendent dans le prolongement de la partie continue de jupe 21 qui se raccorde à la collerette d'appui 20. Avant montage sur le col, ni la jupe 21, ni les pattes 22, ni les segments de jupe 23 ne présentent un diamètre intérieur inférieur au diamètre extérieur du col 41 de sorte que la jupe 21 avec ses pattes et ses segments de jupe peut être mise en place sur le col 41 du récipient 4 sans déformation.

Selon l'invention, les pattes 22 comprennent chacune au moins une zone de déformation permettant aux pattes de se déformer vers l'intérieur sous le rebord 43. La déformation des pattes 22 vers l'intérieur a pour effet de réduire le diamètre interne de la jupe 21 de sorte qu'une partie des pattes peut venir se loger au niveau de la partie rétrécie 44 du col 41 en dessous du rebord 43. Les pattes déformées 22 viennent de préférence en contact appuyé contre le rebord 43 de manière à presser fortement la collerette d'appui 20 ou le joint 5 sur le haut 46 du col 41 de manière à réaliser une étanchéité à cet endroit.

Selon l'invention, la déformation des pattes 22 est obtenue en exerçant une poussée axiale sur leurs extrémités libres 220. Ceci est réalisé lorsque les extrémités libres 220 des pattes 22 viennent en contact de l'épaulement 45 du récipient 4 lors du montage du dispositif de fixation sur le col du récipient. Sur la figure 1, les pattes 22 ne sont pas encore engagées à fond sur le col du récipient : leurs extrémités libres 220 sont encore en éloignement de l'épaulement 45. Sur la figure 2, la bague 2 n'a pas encore atteint sa position finale sur le col 41, mais les extrémités libres 220 des pattes 22 sont déjà en contact avec l'épaulement 45. En continuant à appuyer axialement vers le bas sur la bague 2, les pattes 22 subissent une déformation du fait qu'elles sont en appui sur l'épaulement 45 avec leurs extrémités libres 220. Ceci est représenté sur la figure 3. La collerette 20 est alors en appui étanche sur la haut 46 du col, directement ou par l'intermédiaire du joint 5, et les pattes 22 sont déformées vers l'intérieur sous le rebord 43. La déformation des pattes 22 vers l'intérieur a bien entendu pour effet de réduire leur hauteur. Il est donc nécessaire de former les pattes 22 avec une longueur supérieure aux segments de jupe 23, lorsqu'on a choisi le mode de réalisation de la figure 4. En position étendue, comme représentée sur la figure 1 et 2, les extrémités libres 220 des pattes 22 font saillie vers le bas par rapport aux extrémités libres 230 des segments de jupe 23. Une fois déformées, comme représenté sur la figure 3, les extrémités libres 220 des pattes 22 sont situées sensiblement au même niveau que les extrémités libres 230 des segments de jupe 23.

La déformation des pattes de manière à venir en contact pressant contre le rebord 43 est rendue possible par la présence de zones de déformation appropriées. Dans la forme de réalisation représentée, les zones de déformation se présentent sous la forme d'une articulation présentant des zones de pliage préférentiel. Ces zones de pliage ou de déformation sont obtenues par une diminution locale ou périphérique de l'épaisseur de paroi de la jupe au niveau des pattes. Une rainure extérieure 220 permet un pliage de la patte 22 vers l'intérieur avec un angle qui correspond environ à celui que forme le rebord 43. Pour favoriser ce pliage vers l'intérieur, les pattes 22 peuvent en outre être formées avec une rainure intérieure 222. D'autre part, pour permettre aux pattes 22 de garder leur orientation sensiblement verticale, les pattes sont formées avec une rainure interne supplémentaire 223 située en dessous de la rainure interne 222. Cette deuxième rainure interne 223 permet aux pattes 22 de se plier à nouveau pour reprendre une orientation sensiblement similaire à celle de la jupe 21. On voit par exemple sur la figure 3 que la partie inférieure des pattes 22 en dessous de la rainure 223 est inclinée quelque peu vers l'extérieur et vers le bas. Entre les deux rainures internes 222 et 223, les pattes 22 forment une nervure intérieure 224 adaptée à venir en contact pressant contre le rebord 43. La fonction de ces rainures et nervure est de permettre aux pattes de se déformer vers l'intérieur pour amener une partie des pattes en contact pressant contre le rebord 43 du col.

Il est en outre avantageux et recherché que la déformation des pattes 22 sous le rebord 43 entraîne une traction axiale de la bague 2 de manière à presser la collerette d'appui 20 contre le haut 46 du col 41. Cette traction axiale est effectuée par la déformation des pattes 22 qui prend appui sous le rebord 43. La pliage des pattes au niveau de la rainure 223 qui vient se loger juste en dessous du rebord 43 peut par exemple avoir pour effet de déplacer vers le bas les rainures 221 et 222 de manière à effectuer cette traction axiale vers le bas. La nervure 224 sert ainsi de point de pivotement sous le rebord 43 pour tirer la collerette vers le bas sur le haut 46 du col 41.

Selon l'invention, le dispositif de fixation comprend, avantageusement en plus de la bague 2, une frette 3 engagée autour et en contact de la jupe périphérique 21. La frette 3 comprend un corps 30 formant une extrémité inférieure 31 et une extrémité supérieure 32 rabattue vers l'intérieur pour s'appuyer sur la douille 24 de la bague. Cette frette 3 permet d'habiller la bague 2 de manière esthétique. Dans la présente invention, cette frette 3 remplit une fonction supplémentaire, à savoir celle de moyens d'empêchement pour empêcher les pattes 22 de la jupe 21 de se déformer vers l'extérieur. Les pattes 22 sont ainsi contraintes de se déformer vers l'intérieur sous le rebord du col. Pour assurer cette fonction de moyens d'empêchement, la frette 3 s'étend tout simplement le long de la jupe 21 en contact des pattes 22 lorsque celles-ci sont dans leur position étendue comme représentée sur la figure 1 et 2. Lorsque les extrémités inférieures 220 des pattes 22 viennent en contact de l'épaulement 45, comme représenté sur la figure 2, la frette 3 est toujours en contact des pattes 22. Les pattes 22 ne peuvent donc pas se déformer vers l'extérieur. En continuant à appuyer sur la bague 2, les pattes 22 sont contraintes de se déformer vers l'intérieur comme représenté sur la figure 3 de manière à se dégager de la frette 3. En position finale, l'extrémité inférieure 31 de la frette 3 est située environ au même niveau que les extrémités inférieures 220 des pattes 22, c'est à dire à proximité de l'épaulement 45. Les pattes sont à cet endroit en contact de la frette qui empêche ainsi les pattes de s'étendre vers l'extérieur. Cette fonction de butée pour les extrémités libres de pattes peut également être assurée par l'épaulement en le formant par exemple avec un profil de butée.

Il est à noter que la frette 3 ne participe pas directement à la déformation des pattes 22, et n'assure même pas leur blocage sous le rebord 43. En outre, il faut signaler que la frette 3 peut être engagée sur la bague 2 avant le montage de la bague 2 sur le col d'un récipient comme on peut le voir sur les figures 1 à 3. En effet, la bague 2 n'a pas besoin de s'étendre ou de se dilater lorsqu'on l'engage sur le col de sorte que son diamètre extérieur est constant sur toute la durée de l'opération de montage. En outre, la partie de la bague qui assure la fixation sur le col du récipient n'est déformée que lorsque la bague est en position définitive sur le col du récipient.

Dans cette forme de réalisation, les moyens utilisés pour empêcher les pattes de se déformer vers l'extérieur sont constitués par la frette d'habillage 3. Bien entendu, on peut imaginer d'autres moyens assurant la même fonction qui peuvent par exemple être réalisés ou formés directement par la bague de fixation 2, ou même le récipient 4.

La figure 5 montre une variante de jupe de bague qui n'est pas formée avec des pattes : au contraire, la jupe 21 est ici continue sur sa périphérie à l'exception de fenêtre 225 qui sont situées au niveau de la zone de déformation 221 qui peut se présenter sous la forme de rainures et/ou de nervures, ou plus généralement sous la forme de variations locales de l'épaisseur de paroi de la jupe. Les fenêtres 225 permettent aux sections de zone de déformation 221 situées entre de se déformer librement vers l'intérieur sans se gêner ou interférer.

Grâce à l'invention, on dispose d'un système de fixation en une ou deux pièces (bague ou bague + frette) qui assure une fixation solide et définitive et dont le montage est particulièrement simple. La technique de fixation sur un col utilise le fait de prendre appui sur l'épaulement du récipient pour déplacer ou déformer une pièce ou une partie de pièce sous le rebord du col.

## Revendications

1. Dispositif de fixation pour fixer un organe de distribution sur le col (41) d'un récipient (4), ledit dispositif comprenant une bague (2) formant une collerette d'appui annulaire (20) destinée à venir en appui, avec un joint (5) éventuellement interposé, sur le haut du col et une jupe périphérique (21) destinée à entourer le col, la jupe définissant une extrémité libre (220) au-dessus de laquelle est formée au moins une zone de déformation (221, 222, 223), la jupe se déformant vers l'intérieur au niveau de la zone de déformation lorsqu'une poussée est exercée axialement sur son extrémité libre, des moyens d'empêchement (3) étant prévus pour empêcher la jupe (22) de se déformer vers l'extérieur, **caractérisé en ce que** l'extrémité libre de la jupe est en contact des moyens d'empêchement après déformation de la zone de déformation vers l'intérieur.

2. Dispositif de fixation selon la revendication 1, dans lequel la zone de déformation comprend une diminution locale de l'épaisseur de paroi de la jupe.

3. Dispositif selon la revendication 1 ou 2, dans lequel la zone de déformation comprend une rainure extérieure (221) et une rainure intérieure (223).

4. Dispositif selon la revendication 1, 2 ou 3, dans lequel la zone de déformation comprend une nervure intérieure (224) apte à se déplacer lorsqu'une poussée est exercée axialement sur l'extrémité libre de la jupe.

5. Dispositif selon la revendication 4, dans lequel la nervure (224) est définie par deux rainures internes (222, 223).

6. Dispositif selon l'une quelconque des revendications précédentes, dans lequel les moyens d'empêchement comprennent une frette d'habillage (3) engagée autour et en contact de la jupe périphérique (21).

7. Dispositif selon l'une quelconque des revendications précédentes, dans lequel la jupe (21) forme des pattes séparées par des fentes longitudinales.

8. Dispositif selon la revendication 7, dans lequel les pattes (22) sont séparées par des segments de jupe non déformables (23), les extrémités libres (220) des pattes (22) faisant saillie par rapport aux segments de jupe (23).

9. Distributeur de produit fluide comprenant :
- un récipient (4) définissant un corps formant un réservoir pour le produit fluide, ledit corps formant un épaulement (45) à partir duquel s'étend un col (41), ledit col étant pourvu d'un renfort (42) qui fait saillie radialement vers l'extérieur de manière à définir un rebord inférieur (43) qui s'étend vers l'intérieur pour rejoindre une partie rétrécie (44) du col qui se raccorde sur l'épaulement (45) du corps,
- un organe de distribution, tel qu'une pompe ou une valve, monté sur le col du récipient, et
- un dispositif de fixation (2, 3) pour fixer l'organe de distribution sur le col du récipient, ledit dispositif comprenant une bague (2) formant une collerette d'appui annulaire (20) destinée à venir en appui, avec un joint (5) éventuellement interposé, sur le haut (46) du col et une jupe périphérique (21) destinée à entourer le col, la jupe définissant une extrémité libre (220), la jupe comprenant au moins une zone de déformation (221, 222, 223) située au niveau du rebord inférieur (43), la jupe se déformant vers l'intérieur sous le rebord en prenant appui avec son extrémité libre sur l'épaulement du corps.

10. Distributeur selon la revendication 9, dans lequel la zone de déformation comprend une diminution locale de l'épaisseur de paroi de la jupe.

11. Distributeur de produit fluide selon la revendication 9 ou 10, dans lequel des moyens d'empêchement (3) sont prévus pour empêcher la jupe de se déformer vers l'extérieur.

12. Distributeur selon la revendication 9, 10 ou 11, dans lequel la zone de déformation comprend une rainure extérieure (221).

13. Distributeur selon la revendication 9, 10, 11 ou 12, dans lequel la zone de déformation comprend une rainure intérieure (223) qui vient se loger sous le rebord inférieur (43).

14. Distributeur selon l'une quelconque des revendications 9 à 13, dans lequel la zone de déformation comprend une nervure intérieure (224) qui vient en prise sous le rebord (43) avec un déplacement pivotant vers l'intérieur.

15. Distributeur selon l'une quelconque des revendications 9-14, dans lequel la jupe (21) forme des pattes séparées par des fentes longitudinales.

16. Distributeur selon la revendication 15, dans lequel les pattes (22) sont séparées par des segments de jupe non déformables (23), les extrémités libres (220) des pattes (22) faisant saillie par rapport aux segments de jupe, lorsque les pattes ne sont pas déformées, et viennent sensiblement en contact de l'épaulement du corps lorsque les pattes sont déformées.

17. Distributeur selon l'une quelconque des revendications 9 à 15, dans lequel les moyens d'empêchement comprenant une frette d'habillage (3) engagée autour et en contact de la jupe périphérique (21).

## Patentansprüche

1. Befestigungsvorrichtung zum Befestigen eines Abgabeorgans auf dem Hals (41) eines Behälters (4), wobei die Vorrichtung einen Ringkörper (2) umfasst, der einen ringförmigen Abstützrand (20), der dazu bestimmt ist, auf der Oberseite des Halses mit einer gegebenenfalls zwischengefügten Dichtung (5) zur Anlage zu kommen, und eine Umfangsschürze (21) bildet, die dazu dient, den Hals zu umgeben, wobei die Schürze ein freies Ende (220) aufweist, oberhalb dessen wenigstens eine Verformungszone (221, 222, 223) ausgebildet ist, wobei sich die Schürze in Höhe der Verformungszone nach innen verformt, wenn auf ihr freies Ende in axialer Richtung eine Schubkraft ausgeübt wird, wobei Hemmeinrichtungen (3) vorgesehen sind, um die Schürze (22) daran zu hindern, sich nach außen zu verformen, **dadurch gekennzeichnet, daß** das freie Ende der Schürze nach der Verformung der Verformungszone nach innen mit den Hemmeinrichtungen in Berührung steht.

2. Befestigungsvorrichtung nach Anspruch 1, bei der die Verformungszone eine örtliche Verringerung der Wanddicke der Schürze umfasst.

3. Vorrichtung nach Anspruch 1 oder 2, bei der die Verformungszone eine äußere Rille (221) und eine innere Rille (223) umfasst.

4. Vorrichtung nach Anspruch 1, 2 oder 3, bei der die Verformungszone eine innere Rippe (224) umfasst, die geeignet ist, sich zu verschieben, wenn auf das freie Ende der Schürze in axialer Richtung eine Schubkraft ausgeübt wird.

5. Vorrichtung nach Anspruch 4, bei der die Rippe (224) von zwei innen liegenden Rillen (222, 223) begrenzt ist.

6. Vorrichtung nach einem der vorhergehenden Ansprüche, bei der die Hemmeinrichtungen eine Verkleidungsummantelung (3) umfassen, die um die Umfangsschürze (21) herum und in Berührung mit dieser in Eingriff gebracht ist.

7. Vorrichtung nach einem der vorhergehenden Ansprüche, bei der die Schürze (21) Vorsprünge aufweist, die durch sich in Längsschlitze voneinander getrennt sind.

8. Vorrichtung nach Anspruch 7, bei der die Vorsprünge (22) von nicht verformbaren Segmenten (23) der Schürze voneinander getrennt sind, wobei die freien Enden (220) der Vorsprünge (22) bezüglich der Segmente (23) der Schürze vorspringen.

9. Abgabevorrichtung für ein fluidförmiges Produkt, die folgendes umfasst:
- einen Behälter (4), der einen Körper aufweist, der einen Vorratsbehälter für das fluidförmige Produkt bildet, wobei der Körper eine Schulter (45) bildet, von der ausgehend sich ein Hals (41) erstreckt, wobei dieser Hals mit einer Verdickung (42) versehen ist, die radial nach außen derart vorspringt, daß sie einen unteren Rand (43) bildet, der sich nach innen erstreckt, um auf einen verengten Teil (44) des Halses zu treffen, der mit der Schulter (45) des Körpers verbunden ist,
- ein Abgabeorgan, wie z.B. eine Pumpe oder ein Ventil, das auf dem Hals des Behälters montiert ist, und
- eine Befestigungsvorrichtung (2, 3) zum Befestigen des Abgabeorgans auf dem Hals des Behälters, wobei diese Vorrichtung einen Ringkörper (2), der einen ringförmigen Abstützrand (20) bildet, der dazu dient, mit einer Dichtung (5) in Anlage zu kommen, die gegebenenfalls auf der Oberseite (46) des Halses eingefügt ist, sowie eine Umfangsschürze (21) umfasst, die dazu dient, den Hals zu umgeben, wobei die Schürze ein freies Ende (220) besitzt und die Schürze wenigstens eine Verformungszone (221, 222, 223) umfasst, die in Höhe des unteren Randes (43) angeordnet ist, und wobei sich die Schürze unter den Rand hinein nach innen verformt und sich mit ihrem freien Ende auf der Schulter des Körpers abstützt.

10. Abgabevorrichtung nach Anspruch 9, bei der die Verformungszone eine örtliche Verringerung der Wandstärke der Schürze umfasst.

11. Abgabevorrichtung für ein fluidförmiges Produkt nach Anspruch 9 oder 10, bei der Hemmeinrichtungen (3) vorgesehen sind, um die Schürze daran zu hindern, sich nach außen zu verformen.

12. Abgabevorrichtung nach Anspruch 9, 10 oder 11, bei der die Verformungszone eine äußere Rille (221) umfasst.

13. Abgabevorrichtung nach Anspruch 9, 10, 11 oder 12, bei der die Verformungszone eine innere Rille (223) umfasst, die unter dem unteren Rand (43) zu liegen kommt.

14. Abgabevorrichtung nach einem der Ansprüche 9 bis 13, bei der die Verformungszone eine innere Rippe (224) umfasst, die unter dem Rand (43) mit einer Schwenkverschiebung nach innen zum Eingriff kommt.

15. Abgabevorrichtung nach einem der Ansprüche 9 bis 14, bei der die Schürze (21) Vorsprünge aufweist, die durch Längsschlitze voneinander getrennt sind.

16. Abgabevorrichtung nach Anspruch 15, bei der die Vorsprünge (22) durch nicht verformbare Segmente (23) der Schürze voneinander getrennt sind, wobei die freien Enden (220) der Vorsprünge (22) bezüglich der Segmente der Schürze vorspringen, wenn die Vorsprünge nicht verformt sind und im wesentlichen mit der Schulter des Körpers in Berührung treten, wenn die Vorsprünge verformt sind.

17. Abgabevorrichtung nach einem der Ansprüche 9 bis 15, bei der die Hemmeinrichtungen eine Verkleidungsummantelung (3) umfassen, die um die Umfangsschürze (21) herum und in Berührung mit ihr in Eingriff gebracht ist.

## Claims

1. A fixing device for fixing a dispenser member to the neck (41) of a container (4), said device comprising a ring (2) forming an annular abutment web (20) serving to come into abutment against the top of the neck, with a gasket (5) optionally being interposed, and a peripheral skirt (21) serving to surround the neck, the skirt defining a free end (220) above which there is formed at least one deformation zone (221, 222, 223), the skirt being deformed inwards at the deformation zone when thrust is exerted axially on its free end, preventer means (3) being provided to prevent the skirt (22) from deforming outwards, said fixing device being **characterized in that** the free end of the skirt is in contact with the preventer means after the deformation zone has been deformed inwards.

2. A fixing device according to claim 1, in which the deformation zone comprises a local reduction in the wall thickness of the skirt.

3. A device according to claim 1 or 2, in which the deformation zone comprises an outside groove (221) and an inside groove (223).

4. A device according to claim 1, 2, or 3, in which the deformation zone comprises an inside rib (224) suitable for moving when thrust is exerted axially on the free end of the skirt.

5. A device according to claim 4, in which the rib (224) is defined by two inside grooves (222, 223).

6. A device according to any preceding claim, in which the preventer means comprise a trim band (3) engaged around and in contact with the peripheral skirt (21).

7. A device according to any preceding claim, in which the skirt (21) forms tabs separated by longitudinal slots.

8. A device according to claim 7, in which the tabs (22) are separated by non-deformable skirt segments (23), the free ends (220) of the tabs (22) projecting relative to the skirt segments (23).

9. A fluid dispenser comprising:
a container (4) defining a body forming a reservoir for the fluid, said body forming a shoulder (45) from which a neck (41) extends, said neck being provided with a reinforcing rim (42) that projects radially outwards so as to define a bottom ledge (43) that extends back inwards to meet a thinner portion (44) of the neck that connects to the shoulder (45) of the body;
a dispenser member such as a pump or a valve mounted on the neck of the container; and
a fixing device (2, 3) for fixing the dispenser member to the neck of the container, said device comprising a ring (2) forming an annular abutment web (20) serving to come into abutment against the top (46) of the neck, with a gasket (5) optionally being interposed, and a peripheral skirt (21) serving to surround the neck, the skirt defining a free end (220), the skirt being provided with at least one deformation zone (221, 222, 223) situated at the bottom ledge (43), the skirt being deformed inwards under the ledge by means of its free end bearing against the shoulder of the body.

10. A dispenser according to claim 9, in which the deformation zone comprises a local reduction in the wall thickness of the skirt.

11. A dispenser according to claim 9 or claim 10, in which preventer means (3) are provided to prevent the skirt from deforming outwards.

12. A dispenser according to claim 9, 10, or 11 in which the deformation zone comprises an outside groove (221).

13. A dispenser according to claim 9, 10, 11, or 12 in which the deformation zone comprises an inside groove (223) which is received under the bottom ledge (43).

14. A dispenser according to any one of claims 9 to 13, in which the deformation zone comprises an inside rib (224) which comes into engagement under the ledge (43) by pivoting inwards.

15. A dispenser according to any one of claims 9 to 14, in which the skirt (21) forms tabs separated by longitudinal slots.

16. A dispenser according to claim 15, in which the tabs (22) are separated by non-deformable skirt segments (23), the free ends (220) of the tabs (22) projecting relative to the skirt segments when the tabs are not deformed, and coming substantially into contact with the shoulder of the body when the tabs are deformed.

17. A dispenser according to any one of claims 9 to 15, in which the preventer means comprise a trim band (3) engaged around and in contact with the peripheral skirt (21).
